# EUROPÄISCHE PATENTSCHRIFT

(11) **EP 1 419 033 B1**
(45) Veröffentlichungstag und Bekanntmachung des Hinweises auf die Patenterteilung: **04.03.2009**
(21) Anmeldenummer: 02764530.8
(22) Anmeldetag: 27.07.2002
(51) Int. Cl.: B24B 23/04, B24D 15/02

(54) **SCHLEIFBLATTRÄGER UND HANDSCHLEIFMASCHINE**
ABRASIVE STRIP CARRIER AND HAND SANDER
PORTE-LAME ABRASIVE ET MEULEUSE PORTATIVE

(30) Priorität: 10.08.2001 DE 10139547
(43) Veröffentlichungstag der Anmeldung: 19.05.2004
(73) Patentinhaber: ROBERT BOSCH GMBH, 70442 Stuttgart (DE)
(72) Erfinder: BOCKA, Sabine, 70771 Leinfelden (DE); BALMELLI, Marco, CH-4514 Lommiswil SO (CH)
(86) Internationale Anmeldenummer: PCT/DE2002/002778
(87) Internationale Veröffentlichungsnummer: WO 2003/015987

(56) Entgegenhaltungen:
- DE-A- 2 616 520
- US-A- 3 349 523
- US-A- 3 540 161
- US-A- 4 077 165

## Beschreibung

### Stand der Technik

Die Erfindung geht aus von einer Schleifhandwerkzeugmaschine nach der Gattung des Anspruchs 1, (siehe z.B. US-A-3 349 523)*.*

Gemäß GB-Patentschrift 23 22 582 ist ein Schwingschleifer mit einem Schleifteller zur Aufnahme eines auswechselbaren Schleifblatts bekannt, das sich mit seinem Rücken gegen die Unterseite des Schleiftellers abstützen und an dessen Oberseite festklemmbar sind.

Dabei muß der Bediener zum Festklemmen des Schleifblatts beide Hände einsetzen, wobei die Handwerkzeugmaschine möglichst auf einer festen Unterlage festzuhalten ist. Dabei ist das eine Schleifblattende mit der einen Hand in einen Schlitz zwischen einer geöffneten Klemmbacke und der Oberseite des Schleifblattträgers einzuführen und die Klemmbacke mit der anderen Hand geöffnet in Lösestellung zu halten, bis das Schleifblattende vollständig eingeführt ist. Nach dem Loslassen der Klemmbacke schließt sich diese durch Federkraft und erreicht ihre Klemmposition, in der das Schleifblattende gegen Verlieren gesichert festgeklemmt wird. Dabei wird das Schleifblatt selbsttätig zu einem gewissen Grad nachgespannt, indem die drehbar aufgehängte Klemmbacke sich vom Schleifblattende wegwälzt und dieses dabei mitnimmt - bedingt durch die schiefebene Anpreßfläche auf der Oberseite des Schleifblattträgers.

Zum Klemmen des anderen Schleifblattendes sind die vorbeschriebenen Schritte zu wiederholen. Dabei sind die erreichbare Klemm- und Nachspannkraft verhältnismäßig begrenzt, so daß eine beim Betreiben des Schleifgeräts eintretende Relativbewegung zwischen Schleifblattträger und.Schleifblatt die. Abtragsleistung beim Schleifen mindert und die Lebensdauer des Schleiblatts begrenzt.

### Vorteile der Erfindung

Die erfindungsgemäße Schleifhandwerkzeugmaschine mit den kennzeichnenden Merkmalen des Anspruchs 1 hat den Vorteil, dass das Schleifblatt nach bequemem Einlegen in die Klemmeinrichtung durch deren Spannbewegung bis zur Reißgrenze spannbar ist. Dadurch ist das Schleifblatt derart straff zwischen den beiden Klemmstellen bzw. an der Arbeitsfläche des Schleifträgers festlegbar, dass die Relativbewegung zwischen dem Schleifblattträger und dem Schleifblatt beim Schleifen minimal ist. Die Folge ist eine höhere Abtragsleistung wegen höhrerem Gesamtwirkungsgrad der Schleifhandwerkzeugmaschine.

Dadurch, dass eines der Klemmittel als Zange ausgestaltet ist und Klemmbacken aufweist, zwischen denen ein Schleifblattende klemmbar ist und dass die Zange gemeinsam mit dem geklemmten Schleifblattende um eine Schwenkachse bewegbar und in einer Endposition arretierbar ist, ist mit einfachen Mitteln ein bequemes und wirksames Klemmen mit nachfolgendem straffen Spannen des Schleifblatts erreichbar.

Die Zange hat den Vorteil, dass alle Schleifblattdicken mit maximaler Klemmkraft einspannbar sind, weil ein langer Schließweg feinfühlig alle Schleifblattdicken-Unterschiede ausgleicht und eine bisher unerreicht hohe Klemmkraft sichert. Außerdem besteht eine hohe Toleranz bei unterschiedlichen Längen der Schleifblätter, weil diese in dem ringartig gestalteten Aktivbacken Platz finden und überstehende Schleifblattenden dadurch bequem in der Zange unterbringbar sind.

Dadurch, dass einer der Klemmbacken als Aktiv- und der andere als Passivbacken ausgestaltet ist, ist eine einfach aufgebaute, leistungsfähige Klemm-Spanneinrichtung geschaffen.

Dadurch, dass Federmittel den Passivbacken geöffnet zu halten suchen, wobei der Aktiv- den Passivbacken gegen diese Federmittel in die Klemmposition und weiter in die Spannposition mitnimmt und wobei die Federmittel die Klemmkraft am Schleifblattende bestimmen, ist die Schleifhandwerkzeugmaschine einfach mit Schleifblättern bestückbar und leicht bedienbar.

Dadurch, dass der Aktivbacken Teil eines zweiarmigen Spannhebels ist, dessen einer Hebelarm als Handgriff dient, der überrastend in der Spannposition lösbar arretierbar ist, ist die Klemm-Spanneinrichtung derart einfach aufgebaut, dass bekannte Schleifhandwerkzeugmaschinen auf diese neuartige Klemm-Spanneinrichtung umgerüstet werden können.

Dadurch, dass die Zange um die Schwenkachse zwischen zwei Endlagen schwenkbar ist, die deren Spann- und Löseposition definieren, ist eine extrem einfache Bedienbarkeit der Klemm-Spanneinrichtung erreicht.

Dadurch, dass sich in der Spannposition der Zange der Aktivbacken mit einer Mindestklemmkraft gegenüber dem Passivbacken abstützt, ist die Klemmkraft am Schleifblattende definierbar und die Straffung des Schleifblatts bis zur Reißgrenze festlegbar.

Dadurch, dass die Oberflächen des Aktiv- und Passivbackens eine hohe Rauigkeit, einen hohen Reibwert sowie eine hohe Verformungsstabilität besitzen, weil sie aus Metall bestehen, ist eine besonders hohe Klemmwirkung an den Schleifpapierenden gesichert.

Dadurch, dass der Aktivbacken rundhakenartig gekrümmt ist und den Passivbacken so umgreift, dass er sich zum Klemmen des Schleifblatts gegen die Außenseite des Passivbackens stützt und diesen beim Schwenken in die Spannposition mitnimmt, ist ein besonders leicht bedienbarer Klemm-Spannmechanismus geschaffen.

Dadurch, dass elastische Mittel die Zange in Löseposition geöffnet halten, insbesondere den Aktivbacken gegenüber dem Passivbacken spreizen, ist ein Schleifblattwechsel quasi blind möglich.

Dadurch, daß der Passivbacken eine durchgehende Längskerbe aufweist, wird die Griffigkeit zwischen Passivbacken und Schleifpapierende verbessert und die Klemmwirkung verstärkt.

### Zeichnung

Ein Ausführungsbeispiel der Erfindung ist in der nachfolgenden Beschreibung an Hand einer zugehörigen Zeichnung näher erläutert. Es zeigen
Fig. 1 eine schematische Seitenansicht des kinematischen Prinzips der Klemm-Spanneinrichtung der erfindungsgemäßen Schleifhandwerkzeugmaschine,
Fig. 2 eine räumliche Ansicht des hinteren Bereichs der Schleifhandwerkzeugmaschine mit der Klemm-Spanneinrichtung beim Einlegen des Schleifblatts,
Fig. 3 die Klemm-Spanneinrichtung bei gespanntem Schleifblatt und
Fig. 4 eine Seitenansicht gemäß Figur 2 ohne Schleifblatt.

### Beschreibung des Ausführungsbeispiels

Die in Fig. 1 gezeigte als Schwingschleifer ausgestaltete Schleifhandwerkzeugmaschine 10 hat ein Gehäuse 12 mit nicht näher bezeichnetem Handgriff und darin angeordnetem Elektromotor sowie im unteren Bereich einen Schleifblattträger 14, der relativ zum Gehäuse 12 motorgetrieben in Schwingungen versetzbar ist und dadurch mit einem an seiner Arbeitsfläche 15 festgehaltenen Schleifblatt 16 einen Schleifabtrag auf einem Werkstück erzielen kann. Der dabei anfallende Schleifstaub wird nach hinten durch den Ansaugstutzen 120 ausgeblasen bzw. abgesaugt.

Die Schleifblattenden 17, 19 des Schleifblatts 16 sind vorn auf der Oberseite 13 des Schleifblattträgers 14 mit Klemmmitteln 20 und hinten mit Klemm-Spannmitteln 34 straff und schlupffrei gegenüber der Arbeitsfläche 15 vorgespannt.

In Betrachtungsrichtung links ist ein um eine Schwenkachse 24 drehbarer Winkelhebel 20 federvorgespannt gegen das Schleifblattende 19 anlegbar und klemmt dieses gegen eine Rastfläche 23 auf der Oberseite 13 des Schleifblattträgers 14 fest.

In Betrachtungsrichtung rechts ist eine auf dem Schleifblattträger 14 angeordnete Zange 34 mit einem Spannhebel 35 mit gewölbtem Aktivbacken 36 sowie einem Handgriff 39 angeordnet, die einen um eine Schwenkachse 40 schwenkbaren zweiarmigen Hebel bilden. Ebenfalls um die Schwenkachse 40 schwenkbar ist ein sich bei Klemmen und Spannen des Schleifblatts 16 an der Innenkontur des Aktivbackens 36 abstützender Klemmhebel 37 zu erkennen, der den Passivbacken bildet. Zwischen den Passivbacken 38 und den Aktivbacken 36 ist das Schleifpapierende 17 eingelegt und festgehalten. Beim Schwenken der Zange 34 um die Schwenkachse 40 vergrößert sich der Abstand zwischen den entgegengesetzten Schleifpapierenden -17, 19. Dies ist mit einer starken Straffung des Schleifblatts 16 verbunden, das dadurch fest gegen die Arbeitsfläche 15 des Kissens 18 gedrückt wird. Wie hoch die Straffung des Schleifblatts 16 ist, wird dabei insbesondere an der rundgepreßten Verformung der hinteren Unterkante 118 des Kissens 18 (Fig. 3) erkennbar.

In der Spannposition der Zange 34 nimmt der Spannhebel 35 eine Endlage ein, in der er durch Verrasten des Handgriffs 39 in der Rastnut 47 des hinteren bzw. seitlichen Rastlappens 48 gehalten wird. Durch Zurückdrücken des Rastlappens 48 entgegen der Feder 49 bzw. durch Herausschwenken des Handgriffs 39 aus der Rastnut 47 ist der Spannhebel 35 freigegeben und kann federvorgespannt in seine geöffnete Position zurückschwenken. Dabei folgt ihm der Passivbacken 38 - beaufschlagt durch eine weitere Feder 44 (Fig. 4) - in die eigene Endposition. Der Spannhebel 35 dreht sich weiter bis dessen Anschlagfläche 51 zur Anlage an der Innenseite des Passivbackens 38 gelangt. In dieser Position ist die Zange 34 weit geöffnet und der Abstand zwischen dem Aktiv- und dem Passivbacken 36, 38 so groß, dass ein Einschieben des gestrichelt dargestellten Schleifpapierendes 17 quasi blind möglich ist.

Die kinematische Prinzipskizze der Zange 34 zeigt besonders deutlich die Federmittel 42, 44, die die Zange 34 in die Position "geöffnet" vorspannen und zudem die Klemmkraft zwischen Aktiv- 36 und Passivbacken 38 bestimmen.

Das gegenüberliegende Schleifblattende 19 ist beim Schleifblattbestücken zunächst in dem herkömmlichen Spannmechanismus mit einem zweiarmigen, federvorgespannten Hebel 20 festzuklemmen, damit im darauf folgenden Klemm-Spannschritt das andere Schleifblattende 17 mit der Zange 34 bewegt und fixiert werden kann.

Der Passivbacken 38 wird durch eine Druckfeder 44 vorgespannt gehalten, die die Klemmkraft zwischen dem Aktiv- 36 und dem Passivbacken 38 bestimmt.

Wird zum Schleifblattwechsel der Spannhebel 35 aus seiner Spannposition durch Entrasten des Spannlappens 48 gelöst und um die Achse 40 geschwenkt, wird der Abstand zwischen den Klemmpunkten der Schleifpapierenden 17, 19 wieder kürzer, so dass sich das Schleifblatt 16 entspannt und lockert sowie anschließend leicht entnehmbar ist.

Fig. 2 zeigt eine vergrößerte Darstellung eines anderen Ausführungsbeispiels der Erfindung der am hinteren Ende des Gehäuses 12 nahe dem Absaugstutzen 120 angeordneten Klemm-Spanneinrichtung, d.h. der Zange 34 beim Einlegen des Schleifpapierendes 17. Außerdem ist eine Schenkelfeder 42 erkennbar, die den Spannhebel 35 in die Positionen "geöffnet" vorspannt.

Eine weitere derartige Schenkelfeder ist auch - nicht mit dargestellt - zum Vorspannen des Passivbackens 38 angeordnet, deren Kraft beim Schließen der Zange 34 überwunden werden muß, um den Passivbacken 38 um die Schwenkachse 40 in die Spannposition zu schwenken. Damit wird klar, daß die Spannkraft der Zange 34 durch die Dimensionierung und Vorspannung dieser Feder bestimmt wird.

Fig. 3 zeigt die Zange 34 in Spannposition, wobei deutlich erkennbar ist, dass das Schleifblatt 16 an der in Betrachtungsrichtung linken Kante des Schleifkissens 18 derart gestrafft anliegt, dass das an dieser Stelle an sich kantige Schleifkissen 18 durch Zusammendrücken gerundet ist.

Fig. 4 zeigt die Seitenansicht gemäß Figur 3, einige zu Figur 1 beschriebene Einzelheiten wobei besonders deutlich werden, insbesondere die Auswurffeder 50, gegen die der Handgriff 39 des Spannhebels 35 in seiner Spannposition zur Anlage kommt. Diese wirft, vorgespannt beim Einrasten des Spannhebels 35 in seiner Spannposition, diesen beim Lösen aus der Spannposition nach oben aus und erleichtert das Öffnen der Zange 34. Außerdem ist eine Klemmnut 47 im Greifbereich der Passivbacke 38 erkennbar, durch die das Schleifblatt besonders fest klemmbar ist.

## Patentansprüche

1. Schleifhandwerkzeugmaschine, insbesondere Schwingschleifer (10), mit einem Gehäuse (12) und einem Schleifblattträger (14) sowie mit Klemmmitteln (20, 23) zum Festhalten entgegen gesetzter Schleifblattenden (17, 19) eines an einer Arbeitsfläche (15) des Schleifblattträgers (16) abstützbaren Schleifblatts (16), **dadurch**
**gekennzeichnet,**
**dass** die Klemmmittel (20, 23) gemeinsam mit einem daran geklemmten Schleifblaftende (17) vom anderen, ebenfalls geklemmten Schfeifblattende (19) wegbewegbar sind, so dass das Schleifblatt (16), vorzugsweise bis zur Reißgrenze, zuggespannt arretierbar ist, indem eines der Klemmmittel (20, 23) als Zange (34) ausgestaltet ist und Klemmbacken (36, 38) aufweist, zwischen denen ein Schleifblauende (17,19) klemmbar ist und dass die Zange (34) mit den Klemmbacken (36, 38) sowie gemeinsam mit dem geklemmten Schleifblattende (36, 38) um eine Schwenkachse (40) bewegbar und in einer ausgeschwenkten Position lösbar arretierbar ist

2. Schleifhandwerkzeugmaschine nach Anspruch 1, **dadurch gekennzeichnet, daß** einer der Klemmbacken (36, 38) als handbetätigbarer Aktivspannbacken (36) und die andere als mittelbar über den Aktivspannbacken (36) betätigbarer Passivspannbacken (38) ausgestaltet ist.

3. Schleifhandwerkzeugmaschine nach Anspruch 2, **dadurch gekennzeichnet, daß** Federmittel (42, 44) den Passivspannbacken (38) und den Aktivspannbacken (36) in ihrer Stellung "geöffnet" zu halten suchen.

4. Schleifhandwerkzeugmaschine nach Anspruch 3, **dadurch gekennzeichnet, daß** der Aktivspannbacken (36) sich beim Schließen entgegen der Vorspannrichtung der Federmittel (42, 44) gegen den als federnder Anschlag angeordneten Passivspannbacken (38) stützt und diesen in die Spannposition mitnimmt, insbesondere schwenkt, wobei in der Spannposition am Schleifblattende (17, 19) die maximale Klemmkraft anliegt.

5. Schleifhandwerkzeugmaschine nach Anspruch 3, **dadurch gekennzeichnet, daß** die Aktivspannbacke (36) Teil eines zweiarmigen Spannhebels (35) ist, dessen einer Hebelarm als Handgriff (39) dient, der überrastend in der Spannposition der Zange (34) lösbar arretierbar ist.

6. Schleifhandwerkzeugmaschine nach Anspruch 4, **dadurch gekennzeichnet, daß** die Zange (34) um die Schwenkachse (40) zwischen zwei Endlagen schwenkbar ist, die deren Spann- und Löseposition definieren.

7. Schleifhandwerkzeugmaschine nach Anspruch 6, **dadurch gekennzeichnet, daß** die Oberflächen der Aktiv- und Passivspannbacken (36, 38) eine hohe Rauhigkeit besitzen und aus Metall bestehen.

8. Schleifhandwerkzeugmaschine nach Anspruch 7, **dadurch gekennzeichnet, daß** derAktivspannbacken (36) den Passivspannbacken (38) umgreift, wobei sich deren Ende an der Innenseite des Aktivspannbackens (36) zum Klemmen des Schleifblatts (16) anschlagartig abstützt und beim Schwenken in die Spannposition mitnehmbar ist.

## Claims

1. Portable power sander, in particular an orbital sander (10), having a housing (12) and an abrasive sheet carrier (14) and having clamping means (20, 34) for holding in place opposite abrasive sheet ends (17, 19) of an abrasive sheet (16) which can be supported on a working surface (15) of the abrasive sheet carrier (16), **characterized in that** the clamping means (20, 34) together with an abrasive sheet end (17) clamped thereto can be moved away from the other, likewise clamped abrasive sheet end (19), such that the abrasive sheet (16) can be locked in a tensioned manner, preferably up to the tearing limit, by one of the clamping means (20, 34) being designed as a pincer (34) and having clamping jaws (36, 38), between which an abrasive sheet end (17, 19) can be clamped, and **in that** the pincer (34) with the clamping jaws (36, 38) and together with the clamped abrasive sheet end (17) can be moved about a pivot axis (40) and can be releasably locked in a swung-out position.

2. Portable power sander according to Claim 1, **characterized in that** one of the clamping jaws (36, 38) is designed as a manually actuable active clamping jaw (36) and the other is designed as a passive clamping jaw (38) which can be indirectly actuated via the active clamping jaw (36).

3. Portable power sander according to Claim 2, **characterized in that** spring means (42, 44) attempt to hold the passive clamping jaw (38) and the active clamping jaw (36) in their "open" position.

4. Portable power sander according to Claim 3, **characterized in that** the active clamping jaw (36), when closing against the pretensioning direction of the spring means (42, 44), is supported against the passive clamping jaw (38), arranged as a flexible stop, and carries, in particular pivots, said clamping jaw (38) along into the tensioning position, wherein the maximum clamping force is applied against the abrasive sheet end (17, 19) in the tensioning position.

5. Portable power sander according to Claim 3, **characterized in that** the active clamping jaw (36) is part of a two-armed tensioning lever (35), the one lever arm of which serves as a handle (39) which be releasably locked in an overlatching manner in the tensioning position of the pincer (34).

6. Portable power sander according to Claim 4, **characterized in that** the pincer (34) can be pivoted about the pivot axis (40) between two end positions which define its tensioning and release positions.

7. Portable power sander according to Claim 6, **characterized in that** the surfaces of the active and passive clamping jaws (36, 38) have a high degree of roughness and are made of metal.

8. Portable power sander according to Claim 7, **characterized in that** the active clamping jaw (36) overlaps the passive clamping jaw (38), wherein the end of the latter is supported in a stop-like manner on the inner side of the active clamping jaw (36) for clamping the abrasive sheet (16) and can be carried along when pivoting into the tensioning position.

## Revendications

1. Machine-outil manuelle de meulage, en particulier ponceuse orbitale (10), comprenant un boîtier (12) et un porte-lame abrasive (14), ainsi que des moyens de serrage (20, 34) pour fixer des extrémités de lame abrasive (17, 19) opposées d'une lame abrasive (16) pouvant être supportée sur une surface de travail (15) du porte-lame abrasive (16), **caractérisée en ce que** les moyens de serrage (20, 34) peuvent être écartés conjointement avec une extrémité de lame abrasive (17) serrée sur eux, de l'autre extrémité de lame abrasive (19) également serrée, de sorte que la lame abrasive (16) puisse être bloquée en position serrée en traction, de préférence jusqu'à la limite d'arrachement, **en ce que** l'un des moyens de serrage (20, 34) est configuré sous forme de pince (34) et présente des mâchoires de serrage (36, 38), entre lesquelles une extrémité de lame abrasive (17, 19) peut être serrée, et **en ce que** la pince (34) peut être déplacée avec les mâchoires de serrage (36, 38) et conjointement avec l'extrémité de lame abrasive serrée (17) autour d'un axe de pivotement (40) et peut être bloquée de manière desserrable dans une position ouverte par pivotement.

2. Machine-outil manuelle de meulage selon la revendication 1, **caractérisée en ce que** l'une des mâchoires de serrage (36, 38) est réalisée sous forme de mâchoire de serrage active (36) actionnable manuellement et l'autre est réalisée sous forme de mâchoire de serrage passive (38) actionnable de manière indirecte par le biais de la mâchoire de serrage active (36).

3. Machine-outil manuelle de meulage selon la revendication 2, **caractérisée en ce que** des moyens de ressort (42, 44) ont tendance à retenir la mâchoire de serrage passive (38) et la mâchoire de serrage active (36) dans leur position "ouverte".

4. Machine-outil manuelle de meulage selon la revendication 3, **caractérisée en ce que** la mâchoire de serrage active (36) s'appuie lors de la fermeture à l'encontre de la direction de précontrainte des moyens de ressort (42, 44) contre la mâchoire de serrage passive (38) disposée sous forme de butée élastique, et l'entraîne dans la position de serrage, notamment par pivotement, la force de serrage maximale s'exerçant dans la position de serrage à l'extrémité de la lame abrasive (17, 19).

5. Machine-outil manuelle de meulage selon la revendication 3, **caractérisée en ce que** la mâchoire de serrage active (36) fait partie d'un levier de serrage à deux bras (35), dont un bras de levier sert de poignée (39) qui peut être bloquée de manière desserrable par encliquetage par le dessus dans la position de serrage de la pince (34).

6. Machine-outil manuelle de meulage selon la revendication 4, **caractérisée en ce que** la pince (34) peut pivoter autour de l'axe de pivotement (40) entre deux positions d'extrémité qui définissent sa position de serrage ou de desserrage.

7. Machine-outil manuelle de meulage selon la revendication 6, **caractérisée en ce que** les surfaces des mâchoires de serrage active et passive (36, 38) possèdent une grande rugosité et se composent de métal.

8. Machine-outil manuelle de meulage selon la revendication 7, **caractérisée en ce que** la mâchoire de serrage active (36) vient en prise autour de la mâchoire de serrage passive (38), son extrémité s'appuyant comme une butée au niveau du côté interne de la mâchoire de serrage active (36) pour serrer la lame abrasive (16) et pouvant être entraînée dans la position de serrage lors du pivotement.
